# EUROPÄISCHE PATENTSCHRIFT

(11) **EP 1 338 859 B1**
(45) Veröffentlichungstag und Bekanntmachung des Hinweises auf die Patenterteilung: **09.06.2010**
(21) Anmeldenummer: 03001401.3
(22) Anmeldetag: 22.01.2003
(51) Int. Cl.: F41A 21/36

(54) **Waffenrohr mit Mündungsbremse**
Gun barrel with muzzle brake
Canon d'une arme à feu avec frein de bouche

(30) Priorität: 21.02.2002 DE 10207256
(43) Veröffentlichungstag der Anmeldung: 27.08.2003
(73) Patentinhaber: Rheinmetall Waffe Munition GmbH, 29345 Unterlüss (DE)
(72) Erfinder: Breuer, Heinz-Günter, 47249 Duisburg (DE)
(74) Vertreter: Dietrich, Barbara

(56) Entgegenhaltungen:
- FR-A- 2 718 839
- US-A- 3 858 481
- US-A- 5 036 747
- US-A- 5 811 714
- US-A- 5 814 757
- "Rückstossbremsung bei Geschützen" WAFFENREVUE, Nr. 43, Oktober 1981 (1981-10), Seite 6917 XP002270540 Schwäbisch hall DE

## Beschreibung

Die Erfindung betrifft ein Waffenrohr mit Mündungsbremse, insbesondere für großkalibrige Rohrwaffen.

Aus der EP 0 085 754 B1 ist ein Waffenrohr bekannt, bei dem zur Verringerung der Rücklaufenergie an das Mündungsende des Waffenrohres eine separate Mündungsbremse befestigt ist. Die Mündungsbremse umfaßt ein mit dem Waffenrohr fluchtendes, um seinen Umfang herum radiale Bohrungen aufweisendes Rohrstück mit kalibergleichem Innendurchmesser und einem das Rohrstück umgebenden Mantelrohr, welches diametral gegenüberliegende, senkrecht zur Seelenrohrachse verlaufende Gasaustrittsöffnungen besitzt.

Als nachteilig hat sich bei dieser bekannten Anordnung erwiesen, daß die Verwendung derartiger Mündungsbremsen eine aufwendige Bearbeitung der jeweiligen Waffenrohrmündung erfordert, weil auf die Mündungsbremse bei Schußabgabe relativ hohe Belastungen (hohe Beschleunigungskräfte, hohe Zugkräfte durch die Bremswirkung) wirken, so daß auch die Gewindeverbindung, mittels welcher die Mündungsbremse an dem Waffenrohr befestigt ist, entsprechend diesen Belastungen ausgelegt werden muß. Außerdem ist eine aufwendige Bearbeitung der Mündungsbremse erforderlich, um einen für das Geschoß stoßfreien Übergang zwischen Kaliberdurchmesser des Waffenrohres und der Mündungsbremse zu erhalten. Dieses gilt insbesondere für gezogene Waffenrohre, bei denen zusätzlich ein stoßfreier Übergang zwischen den Zug-Feld-Profilen des Waffenrohres und der Mündungsbremse beachtet werden muß.

Die US 5 036 747 A beschreibt eine Mündungsbremse tür eine Pistole, in der im Mündungsbereich des Laufes mehrere hintereinander befindlichen, durch die Wand des Laufes hindurchgefühte Öffnungen vorgesehen sind.

Um den Lauf ist einen Schlitten angeordnet, welcher in seiner inneren Oberfläche an seinem, den Mündungsbereich des Laufes entsprechenden Abschnitt mehrere kreisringförmig umlaufende Nuten besitzt, die jeweils in den gegenüberligenden Gasaustrittsöffnungen enden und in welche die in einer Ebene liegende Öffnungen des Waffenrohres münden.

Der Erfindung liegt die Aufgabe zugrunde, eine aus Waffenrohr und Mündungsbremse bestehende Anordnung anzugeben, bei der keine mit bekannten Waffenrohren vergleichbaren hohen Belastungen bei Schußabgabe auf die mit dem Waffenrohr lösbar verbundenen Teile der Mündungsbremse ausgeübt werden.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, das mündungsseitige Ende des Waffenrohres selbst als Teil der Mündungsbremse auszubilden, d.h. mit mehreren ringförmig um das Waffenrohr herum angeordneten Bohrungen zu versehen. Über diesem mündungsseitigen Waffenrohrabschnitt ist das Mantelrohr befestigt, welches diametral gegenüberliegende, sich in Umfangsrichtung erstreckende schlitzförmige Gasaustrittsöffnungen aufweist.

Vorzugsweise besitzt das Mantelrohr in seiner inneren Oberfläche mehrere kreisringförmige Nuten, die jeweils in den gegenüberliegenden schlitzförmigen Gasaustrittsöffnungen enden und in welche jeweils die in einer Ebene liegenden Öffnungen des Waffenrohres münden.

Da bei der erfindungsgemäßen Anordnung von Waffenrohr und Mündungsbremse bei Schußabgabe bis zu 80% der Bremskräfte direkt auf das Waffenrohr übertragen werden und nur ca. 20% der Bremskräfte von dem Mantelrohr auf das Waffenrohr übertragen werden müssen, können das Mantelrohr sowie das entsprechende Befestigungsgewinde etc. wesentlich geringer dimensioniert werden als bei vergleichbaren Waffenrohranordnungen mit vollständig separater Mündungsbremse. Die erfindungsgemäße Anordnung weist daher auch ein geringeres Gewicht gegenüber vergleichbaren bekannten Anordnungen auf.

Ferner zeichnet sich die erfindungsgemäße Anordnung von Waffenrohr und Mündungsbremse dadurch aus, daß die Mündung des Waffenrohres sehr einfach bearbeitbar ist. Außerdem wird ein stoßfreier Durchlauf der Geschosse im Bereich der Mündungsbremse, keine negative Beeinflussung des Abgangsfehlerwinekls und daher eine hohe Treffergenauigkeit gewährleistet.

Die axial benachbarten Öffnungen des Waffenrohres im Bereich der Mündung sollten vorzugsweise versetzt zueinander angeordnet sein. Dadurch wird einerseits den Festigkeitsanforderungen an das Waffenrohr Rechnung getragen und andererseits wird ein störungsfreies Durchgleiten der Geschosse in diesem Rohrbereich sichergestellt.

Die Querschnitte der Öffnungen des Waffenrohres im Mündungsbereich können sowohl die Form eines Kreises oder eines Schlitzes als auch die Form eines Vieleckes besitzen.

Sowohl die Größe und Form der Öffnungen als auch die Anzahl der Öffnungen und die Lage der Öffnungen im Mündungsbereich des Waffenrohres in bezug auf die Rohrseelenachse (radial oder winklig) hängt von der jeweils gewünschten Wirkung der Mündungsbremse ab.

Weitere Einzelheiten und Vorteile der Erfindung ergeben sich aus den folgenden anhand von Figuren erläuterten Ausführungsbeispielen. Es zeigen:
Fig.1 einen Längsschnitt durch den mündungsseitigen Bereich eines Waffenrohres mit Mündungsbremse;
Fig.2 eine Seitenansicht des in Fig. 1 dargestellten Waffenrohres und
Fig.3 eine perspektivische Ansicht des in Fig. 1 dargestellten Waffenrohres.

In den Fig.1-3 ist mit 1 das großkalibrige Waffenrohr einer Panzerwaffe bezeichnet, welches vorderseitig mit einer Mündungsbremse 2 versehen ist. Dabei umfaßt die Mündungsbremse 2 den Mündungsbereich 3 des Waffenrohres 1 und ein über dem Mündungsbereich 3 angeordnetes Mantelrohr 4, welches sich heckseitig an einem ringförmigen Anschlag 5 des Waffenrohres 1 abstützt und vorderseitig durch einen auf ein Gewinde 6 des Waffenrohres 1 aufschraubbaren Schraubring 7 gehalten wird.

Zur Fixierung des Mantelrohres 4 gegen Verdrehen ist in dem Mantelrohr 4 eine Paßfedernut 8 mit einer Paßfeder 9 vorgesehen, welche in eine nicht dargestellte Nut in dem ringförmigen Anschlag 5 des Waffenrohres 1 eingreift.

Um sowohl eine schnelle Montage als auch einen festen Sitz des Mantelrohres 4 auf dem Waffenrohr 1 sicherzustellen, weisen sowohl die äußere Oberfläche 10 des Waffenrohres 1 als auch die innere Oberfläche 11 des Mantelrohres 4 einen leicht konischen, sich zur Mündung 12 des Waffenrohres 1 verjüngenden Verlauf auf.

Ferner ist ein an dem Mantelrohr 4 vorderseitig befestigtes Sicherungsstück 13 vorgesehen, welches formschlüssig in eine Kerbverzahnung 14 des Schraubringes 7 eingreift und diesen gegen Lösen sichert.

In dem Mündungsbereich 3 des Waffenrohres 1 sind in mehreren hintereinander befindlichen und senkrecht zur Seelenrohrachse 15 des Waffenrohres 1 angeordneten Ebenen radial verlaufende Bohrungen 16 vorgesehen, wobei die Bohrungen 16 benachbarter Ebenen versetzt zueinander angeordnet sind.

Das über den Bohrungen 16 des Waffenrohres 1 angeordnete Mantelrohr 4 weist eine der Anzahl der Bohrungsebenen entsprechende Anzahl diametral gegenüberliegender, sich in Umfangsrichtung erstreckender schlitzförmiger Gasaustrittsöffnungen 17 auf. Außerdem besitzt das Mantelrohr 4 auf seiner inneren Oberfläche 11 kreisringförmig umlaufende Nuten 18, die jeweils in den beiden gegenüberliegenden schlitzförmigen Gasaustrittsöffnungen 17 enden und in welche diejenigen der in einer Ebene liegenden Bohrungen 16 des Waffenrohres 1 münden, welche nicht direkt in die Gasaustrittsöffungen 17 münden.

Die Anordnung der seitlichen Gasaustrittsöfmungen 17 stellt eine definierte Ausströmrichtung der sich entspannenden Treibladungsgase sicher. Außerdem beeinflußt die Größe und Lage der Gasaustrittsöffnungen 17 die Größe und den Bereich sowohl der austretenden Treibladungsgase als auch des Knalldruckes.

Nach Zündung einer (nicht dargestellten) Patrone erreichen die dem Geschoß folgenden hochgespannten Treibladungsgase den Bereich der Mündungsbremse 2 und gelangen über die Bohrungen 16 (Prallflächen) des Waffenrohres 1 auf die Wandungen der umlaufenden Nuten 18 des Mantelrohres 4 (zusätzliche Prallflächen), wodurch eine Verminderung der Rohrrücklaufenergie verursacht wird.

Auf dem Mantelrohr 4 ist vorderseitig ferner ein Mündungs-Referenzsystem 19 befestigt.

Die Erfindung ist selbstverständlich nicht auf das vorstehend beschriebene Ausführungsbeispiel beschränkt. So braucht es sich bei den mündungsseitigen Öffnungen des Waffenrohres nicht zwingend um Bohrungen handeln, sondern diese Öffnungen können beispielsweise auch schlitzförmig ausgestaltet sein.

### Bezugszeichenliste

- 1: Waffenrohr
- 2: Mündungsbremse
- 3: Mündungsbereich
- 4: Mantelrohr
- 5: Anschlag
- 6: Gewinde
- 7: Schraubring
- 8: Paßfedernut
- 9: Paßfeder
- 10: äußere Oberfläche
- 11: innere Oberfläche
- 12: Mündung
- 13: Sicherungsstück
- 14: Kerbverzahnung
- 15: Seelenrohrachse
- 16: Bohrung, Öffnung
- 17: Gasaustrittsöffnung
- 18: Nut
- 19: Mündungs-Referenzsystem

## Patentansprüche

1. Waffenrohr mit Mündungsbremse (2), insbesondere für großkalibrige Rohrwaffen, mit den Merkmalen:
a) in dem Mündungsbereich (3) des Waffenrohres (1) sind in mehreren hintereinander befindlichen und senkrecht zur Seelenrohrachse (15) des Waffenrohres (1) angeordneten Ebenen radial oder winklig verlaufende, durch die Wand des Waffenrohres (1) hindurchgeführte Öffnungen (16) vorgesehen;
b) über dem mit Öffnungen (16) versehenen Mündungsbereich (3) des Waffenrohres (1) ist ein Mantelrohr (4) angeordnet, welches diametral gegenüberliegende, sich in Umfangsrichtung erstreckende schlitzförmige Gasaustrittsöffnungen (17) aufweist;
c) das Mantelrohr (4) besitzt in seiner inneren Oberfläche (11) mehrere kreisringförmig umlaufende Nuten (18), die jeweils in den gegenüberliegenden schlitzförmigen Gasaustrittsöffnungen (17) enden und in welche die in einer Ebene liegenden Öffnungen (16) des Waffenrohres (1) münden.

2. Waffenrohr nach Anspruch 1, **dadurch gekennzeichnet, daß** die Öffnungen (16) benachbarter Ebenen ersetzt zueinander angeordnet sind.

3. Waffenrohr nach Anspruch 1 oder 2, **dadurch gekennzeichnet, daß** es sich bei den Öffnungen (16) des Waffenrohres (1) um Bohrungen oder Schlitze handelt.

4. Waffenrohr nach einem der Ansprüche 1 bis 3, **dadurch gekennzeichnet, daß** zur Befestigung des Mantelrohres (4) das Waffenrohr (1) einen ringförmigen Anschlag (5) aufweist, an dem sich das Mantelrohr (4) heckseitig abstützt, und daß mündungsseitig ein Schraubring (7) vorgesehen ist, mittels welchem das Mantelrohr (4) gegen den Anschlag (5) gedrückt wird.

5. Waffenrohr nach Anspruch 3, **dadurch gekennzeichnet, daß** sowohl die äußere Oberfläche (10) des Waffenrohres (1) als auch die innere Oberfläche (11) des Mantelrohres (4) einen leicht konischen, sich zur Mündung (12) des Waffenrohres (1) verjüngenden Verlauf aufweisen.

## Claims

1. Weapon barrel with a muzzle brake (2), in particular for large-calibre tube weapons, having the following features:
a) openings (16) are provided in the muzzle area (3) of the weapon barrel (1), which run radially or at an angle and pass through the wall of the weapon barrel (1), on a plurality of levels which are located one behind the other and are arranged at right angles to the barrel bore axis (15) of the weapon barrel (1);
b) a casing tube (4) is arranged over the muzzle area (3) (which is provided with openings (16)) of the weapon barrel (1) and has diametrically opposite gas outlet openings (17) which are in the form of slots and extend in the circumferential direction;
c) in its inner surface (11), the casing tube (4) has a plurality of grooves (18) which run in an annular shape, each end in the opposite gas outlet openings (17) which are in the form of slots, and into which grooves (18) the openings (16) which lie on one level of the weapon barrel (1) open.

2. Weapon barrel according to Claim 1, **characterized in that** the openings (16) on adjacent levels are arranged offset with respect to one another.

3. Weapon barrel according to Claim 1 or 2, **characterized in that** the openings (16) in the weapon barrel (1) are holes or slots.

4. Weapon barrel according to one of Claims 1 to 3, **characterized in that** the weapon barrel (1) has an annular stop (5) for attachment of the casing tube (4), on which stop (5) the rear end of the casing tube (4) is supported, and **in that** a threaded ring (7) is provided at the muzzle end, by means of which the casing tube (4) is pressed against the stop (5).

5. Weapon barrel according to Claim 3, **characterized in that** both the outer surface (10) of the weapon barrel (1) and the inner surface (11) of the casing tube (4) have a slightly conical profile, which tapers towards the muzzle (12) of the weapon barrel (1).

## Revendications

1. Canon d'arme avec un frein de bouche (2), notamment pour des canons de gros calibre, comprenant les caractéristiques suivantes :
a) dans la région de la bouche (3) du canon d'arme (1) sont prévues, dans plusieurs plans disposés les uns derrière les autres et perpendiculairement à l'axe (15) du fût du canon d'arme (1) des ouvertures (16) s'étendant radialement ou angulairement et guidées à travers la paroi du canon d'arme (1) ;
b) au-dessus de la région de bouche (3) du canon d'arme (1) pourvue des ouvertures (16), est disposé un tube d'enveloppe (4) qui présente des ouvertures de sortie de gaz (17) en forme de fente, diamétralement opposées et s'étendant dans la direction périphérique ;
c) le tube d'enveloppe (4) possède, dans sa surface intérieure (11), plusieurs rainures (18) périphériques de forme annulaire circulaire, qui se terminent à chaque fois dans les ouvertures de sortie de gaz (17) en forme de fente opposées, et dans lesquelles débouchent les ouvertures (16) du canon d'arme (1) situées dans un plan.

2. Canon d'arme selon la revendication 1, **caractérisé en ce que** les ouvertures (16) de plans adjacents sont disposées de manière décalée les unes par rapport aux autres.

3. Canon d'arme selon la revendication 1 ou 2, **caractérisé en ce que** les ouvertures (16) du canon d'arme (1) sont des alésages ou des fentes.

4. Canon d'arme selon l'une quelconque des revendications 1 à 3, **caractérisé en ce que** pour la fixation du tube d'enveloppe (4), le canon d'arme (1) présente une butée de forme annulaire (5), sur laquelle s'appuie le tube d'enveloppe (4) du côté arrière, et **en ce que** du côté de la bouche est prévue une bague filetée (7) au moyen de laquelle le tube d'enveloppe (4) est pressé contre la butée (5).

5. Canon d'arme selon la revendication 3, **caractérisé en ce que** la surface extérieure (10) du canon d'arme (1) ainsi que la surface intérieure (11) du tube d'enveloppe (4) présentent une allure légèrement conique, se rétrécissant vers la bouche (12) du canon d'arme (1).
